# EUROPÄISCHE PATENTSCHRIFT

(11) **EP 0 200 075 B1**
(45) Veröffentlichungstag und Bekanntmachung des Hinweises auf die Patenterteilung: **04.10.1989**
(21) Anmeldenummer: 86105109.2
(22) Anmeldetag: 14.04.1986
(51) Int. Cl.: A62B 35/00

(54) **Auffanggurt**
Safety harness
Harnais de sécurité

(30) Priorität: 22.04.1985 DE 8511916 U
(43) Veröffentlichungstag der Anmeldung: 05.11.1986
(73) Patentinhaber: INUVAY AG, CH-6300 Zug (CH)
(72) Erfinder: Huppertsberg, Frank, D-5600 Wuppertal 1 (DE)
(74) Vertreter: Madgwick, Paul Roland

(56) Entgegenhaltungen:
- BE-A- 739 293
- DE-U- 8 511 916
- FR-A- 2 288 532
- FR-A- 2 378 530
- FR-A- 2 427 828
- FR-A- 2 444 474
- GB-A- 2 039 209

## Beschreibung

Die Erfindung betrifft einen Auffanggurt mit verstellbaren Schultergurten, die hinten über eine Platte mit Fangöse geführt sind sowie vorne an einen separaten Sitzgurt mit verstellbaren Beinschlaufen angeschlossen sind.

Derartige Auffanggurte sind in verschiedenen Ausführungen bekannt. Ihr grundsätzlicher Aufbau ist in DIN 7478 vorgeschrieben. Bei einer gattungsgemäßen Ausführung (FR-A-2 444 474) sind die Schultergurte vorne an einem Brustgurt gehalten und hinten über die Platt mit der Fangöse geführt. Die Schultergurte sind mit einem separaten Sitzgurt, zu dem Beinschlaufen gehöre verbunden. Die Gurtbänder sind mit dem Brustgurt vernäht. Die Gurtbänder sind ebenso wie der Brustgurt und der Sitzgurt verstellbar. Es kann nicht nur beim Anlegen des Auffanggurtes zu Problemen kommen, sondern auch beim Anpassen an die individuelle Körpergröße. Bei mangelnder Anpassung verteilen sich nämlich die bei einem Fall vom Auffanggurt übertragenen Stoßkräfte nicht gleichmäßig auf den Körper, sondern wirken entweder vorwiegend im Brust-und Schulterbereich oder im Sitzbereich.

Ferner ist ein Auffanggurt bekannt, bei dem die Schultergurte und der Sitzgurt aus einem einzigen Teil bestehen (FR-A-2 378 530).

Aufgabe der Erfindung ist es, einen Auffanggurt der eingangs beschriebenen Gattung so zu verbessern, daß eine individuelle Anpassung des Auffanggurtes an die Körpergröße überflüssig ist, und der Auffanggurt nach dem Anlegen einfacher eingestellt werden kann.

Diese Aufgabe wird dadurch gelöst, daß die Schultergurte aus einem einzigen verstellbaren Gurtband bestehen, daß die Enden des Sitzgurtes jeweils an einem Rahmen angeschlossen sind und daß die Enden des Gurtbandes jeweils unmittelbar vor diesem Rahmen an den Enden des Sitzgurtes befestigt sind, und das Gurtband von dort durch die hintere Platte über die Schulter von hinten nach vorne durchlaufend zu den Rahmen des Sitzgurtes und weiter zu einer als Rahmen ausgebildeten vorderen Platte mit Fangösen geführt ist, wobei über die vordere Platte außerdem ein Bruststeg geführt ist, dessen Enden an den Schultergurten befestigt sind. Insbesondere sollen die Schultergurte wenigstens hinten einander überkreuzend über die Platte geführt sein.

Bei diesem Auffanggurt erübrigt sich eine individuelle Anpassung nach Körpergröße, weil das Gurtband der Schultergurte über Rahmen des Sitzgurtes geführt ist, und beim Einstellen dieses Gurtbandes gleichzeitig auch der Sitzgurt soweit an den Körper gezogen wird, daß er ebenso wie die Schultergurte sicher am Körper anliegt. Das alles ist möglich durch Verstellen des einzigen, die Schultergurte bildenden Gurtbandes. Der Auffanggurt zeichnet sich durch eine bessere Einbettung des Körpers in das Gurtsystem aus, weil der Bruststeg eine zusätzliche Abstützung der Körperpartien zwischen Brustmitte und Schultern gewährleistet. Eine gleichmäßige Verteilung der Stoßkräfte auf Brust-, Schulter- und Sitzbereich ist gewährleistet.

Soweit die Gurtbänder nicht durchlaufend geführt sind, können ihre Enden vernäht sein. Das gilt insbesondere für Nähverbindungen zwischen den Enden des Gurtbandes für die Schultergurte mit den Enden des Sitzgurtes und/oder für Nähverbindungen zwischen den Enden des Bruststeges mit den Schultergurten.

Die Verstelleinrichtungen für die Schultergurte und die Beinschlaufen können als Klemmschnallen und/oder Dornschnallen ausgebildet sein. Es versteht sich, daß neben der vorderen und der hinteren Fangöse weitere Fangösen angeordnet sein können, insbesondere an den seitlich angeordneten Rahmen der Sitzgurte.

Im folgenden wird ein in der Zeichnung dargestelltes Ausführungsbeispiel der Erfindung erläutert; es zeigen:
Fig. 1 in schematischer Darstellung eine Ansicht eines Auffanggurtes,
Fig. 2 schematisch und in vergrößerter Darstellung die Ansicht einer Platte mit Fangöse und darüber geführten Gurten,
Fig. 3 schematisch und in vergrößerter Darstellung die Verbindung zwischen einem Schultergurt und einem Sitzgurt.

Der in der Zeichnung dargestellte Auffanggurt besteht in seinem grundsätzlichen Aufbau aus zwei verstellbaren Schultergurten 1, 2 und einem Sitzgurt 3 mit verstellbaren Beinschlaufen 4, 5. Die Schultergurte 1, 2 bestehen aus einem einzigen Gurtband 6, dessen beide Enden 7, 8 mit den Enden 9, 10 des Sitzgurtes 3 vernäht sind, von dort über eine hintere Platte 11 mit Fangöse 12 geführt sind, wobei sie sich im Bereich der Platte 11 überkreuzten, und weiter zu an den Enden 9, 10 des Sitzgurtes 3 befestigten Rahmen 13, 14 sowie von dort zu einem vorderen Rahmen 15. Das Gurtband 6 ist durchlaufend über die Rahmen 13, 14 und 15 geführt, wie das in der Zeichnung dargestellt ist. Über den vorderen Rahmen 15 ist ein Bruststeg 16 geführt, dessen beide Enden 17, 18 mit den zugeordneten Schultergurten 1, 2 vernäht sind.

Das Gurtband 6 weist eine Verstelleinrichtung in Form einer Klemmschnalle 19 auf, die im Bereich des Gurtbandabschnittes zwischen dem Rahmen 14 des Sitzgurtes 3 und dem vorderen Rahmen 15 angeordnet ist. Längs des Gurtbandes 6 eingezeichnete Pfeile verdeutlichen die Führung der jeweils von den Enden 7, ausgehenden Abschnitte.

Die Beinschlaufen 4, 5 sind etwa mittig am Sitzgurt 3 mit einer Nähverbindung und unter Zwischenschaltung von Klemmschnallen 20, 21 mit Schlaufen 22, 23 am Sitzgurt 3 gehalten.

Fig. 2 verdeutlicht den Aufbau der hinteren Platte 11 mit einander diametral gegenüberliegenden Schlitzanordnungen 24 für die im Bereich der Platte 1 einander überkreuzend geführten Abschnitte des Gurtbandes 6. Nicht dargestellt ist, daß der Auffanggurt weitere Fangösen aufweisen kann, die am vorderen Rahmen 15 und /oder an den seitlichen Rahmen 13, 14 des Sitzgurtes 3 angeordnet sein können.

## Patentansprüche

1. Auffanggurt mit verstellbaren Schultergurten, die hinten über eine Platte (11) mit Fangöse (12) geführt sind sowie vorne an einen separaten Sitzgurt (3) mit verstellbaren Beinschlaufen angeschlossen sind, dadurch gekennzeichnet, daß die Schultergurte (1, 2) aus einem einzigen verstellbaren Gurtband (6) bestehen, daß die Enden (9, 10) des Sitzgurtes (3) jeweils an einem Rahmen (13, 14) angeschlossen sind und daß die Enden (7, 8) des Gurtbandes (6) jeweils unmittelbar vor diesem Rahmen an den Enden (9, 10) des Sitzgurtes (3) befestigt sind, und das Gurtband (6) von dort durch die hintere Platte (11) über die Schulter von hinten nach vorne durchlaufend zu den Rahmen (13, 14) des Sitzgurtes (3) und weiter zu einer als Rahmen ausgebildeten vorderen Platte (15) mit Fangösen (12) geführt ist, wobei über die vordere Platte (15) außerdem ein Bruststeg (16) geführt ist, dessen Enden (17, 18) an den Schultergurten (1, 2) befestigt sind.

2. Auffanggurt nach Anspruch 1 dadurch gekennzeichnet, daß die Schultergurte (1, 2) wenigstens hinten einander überkreuzend über die Platte (11) geführt sind.

3. Auffanggurt nach Anspruch 1 oder 2, gekennzeichnet durch Nähverbindungen zwischen den Enden (7, 8) des Gurtbandes (6) für die Schultergurte (1, 2) mit den Enden (9, 10) des Sitzgurtes (3) und/oder zwischen den Enden (17, 18) des Bruststeges (16) mit den Schultergurten (1, 2).

4. Auffanggurt nach einem der Ansprüche 1 bis 3, dadurch gekennzeichnet, daß die Verstelleinrichtungen für die Schultergurte (1, 2) und die Beinschlaufen (4, 5) als Klemmschnallen (19, 20, 21) und/oder Dornschnallen ausgebildet sind.

## Claims

1. Safety harness with adjustable shoulder belts which are guided at the rear via a plate (11) with catch ring (12) and which are connected at the front to a separate seat belt (3) with adjustable leg loops, characterized in that the shoulder belts (1, 2) consist of a single adjustable belt strap (6), in that each of the ends (9, 10) of the seat belt (3) is connected to a frame (13, 14), and in that each of the ends (7, 8) of the belt strap (6) is fastened directly in front of this frame to the ends (9, 10) of the seat belt (3), and the belt strap (6) is guided from there through the rear plate (11) over the shoulders running from the back to the front to the frames (13, 14) of the seat belt (3) and further to a front plate (15) having catch ringo (12) and designed as a frame, there being guided additionally via the front plate (15) a chest strap (16), the ends (17, 18) of which are fastened to the shoulder belts (1, 2).

2. Safety harness according to Claim 1, characterized in that the shoulder belts (1, 2) are guided via the plate (11) crossing over one another at least at the rear.

3. Safety harness according to Claim 1 or 2, characterized by sewn connections between the ends (7, 8) of the belt strap (6) for the shoulder belts (1, 2) and the ends (9, 10) of the seat belt (3) and/or between the ends (17, 18) of the chest strap (16) and the shoulder belts (1, 2).

4. Safety harness according to one of Claims 1 to 3, characterized in that the adjusting devices for the shoulder belts (1, 2) and the leg loops (4, 5) are designed as clamp-type buckles (19, 20, 21) and/or pintype buckles.

## Revendications

1. Harnois de sécurité compontant des sangles d'épaules réglables, qui sont guidées derrière par une plaque (11) à anneau collecteur (12) et se raccordent devant sur une sangle de siège séparée (3) noeuds coulants de jambes réglables, caractérisé en ce que les sangles d'épaule (1, 2) consistent en une bande de sangle réglable unique (6), en ce que les extrémités (9, 10) de la sangle de siège (3) sont respectivement accrochées à un cadre (13, 14) et en ce que les extrémités (7, 8) de la bande de sangle (6) sont respectivement fixées immédiatement avant ce cadre aux extrémités (9, 10) de la sangle de siège (3), et la bande de sangle (6) est guidée à partir de là à travers la plaque arrière (11) en passant au-dessus des épaules, d'arrière en avant vers le cadre (13, 14) de la sangle de siège (3) puis vers une plaque avant (15) anneau collecteur (12) formant un cadre, une patte de poitrine (16) étant de plus amenée au-dessus de la plaque avant (15), les extrémités (17, 18) de la patte de poitrine étant fixées sur les sangles d'épaules (1, 2).

2. Harnais de sécurité selon la revendication 1, caractérisé en ce que les sangles d'épaules (1, 2) sont au moins guidées derrière, sur la plaque (11), en se croisant l'une l'autre.

3. Harnais de sécurité selon la revendication 1 ou 2, caractérisé par des coutures entre les extrémités (7, 8) de la bande de sangle (6) des sangle d'épaules (1, 2) et les extrémités (9, 10) de la sangle de siège (3) et/ou entre les extrémités (17, 18) de la patte de poitrine (16) et les sangles d'épaules (1, 2).

4. Harnais de sécurité selon l'une des revendications 1 à 3, caractérisé en ce que les dispositifs de réglage de sangles de poitrine (1, 2) et des noeuds coulants de jambes (4, 5) présentent des structures de boucles à pincement (19, 20, 21) ou de boucles ardillons.
